# EUROPÄISCHE PATENTSCHRIFT

(11) **EP 0 513 049 B1**
(45) Veröffentlichungstag und Bekanntmachung des Hinweises auf die Patenterteilung: **05.10.1994**
(21) Anmeldenummer: 91902605.4
(22) Anmeldetag: 30.01.1991
(51) Int. Cl.: B01F 3/12, B01F 3/08, B01F 3/04

(54) **VERFAHREN ZUR MECHANISCHEN BEHANDLUNG VON FLÜSSIGEN BIS DÜNNBREIIGEN MEDIEN**
PROCESS FOR THE MECHANICAL TREATMENT OF FLUID TO SLIGHTLY VISCOUS MEDIA
PROCEDE DE TRAITEMENT MECANIQUE DE MILIEUX LIQUIDES A LEGEREMENT VISQUEUX

(30) Priorität: 30.01.1990 DE 4002614
(43) Veröffentlichungstag der Anmeldung: 19.11.1992
(73) Patentinhaber: GABOR, Dieter, Dipl.-Ing., D-71665 Vaihingen (DE)
(72) Erfinder: GABOR, Dieter, Dipl.-Ing., D-71665 Vaihingen (DE)
(74) Vertreter: Thul, Leo
(86) Internationale Anmeldenummer: DE9100087
(87) Internationale Veröffentlichungsnummer: WO9111251

(56) Entgegenhaltungen:
- BE-A- 884 216
- CH-A- 298 868
- CH-A- 654 560
- DE-A- 1 963 614
- FR-A- 568 836
- FR-A- 1 375 822
- GB-A- 127 705
- US-A- 2 268 219
- US-A- 2 560 526

## Beschreibung

Die Erfindung geht aus von einem Verfahren zur mechanischen Behandlung von flüssigen bis dünnbreiigen Medien nach der Gattung des Hauptanspruchs. Es ist eine Vielzahl von Verfahren zur mechanischen Behandlung von flüssigen bis dünnbreiigen Medien bekannt geworden, die vorwiegend auf den Gebieten Abwasserreinigung, Wasseraufbereitung und Herstellung disperser Gemische zum Einsatz kommen. Dabei wird zur Erzielung einer intensiven Vermischung der Ausgangsbestandteile die Verwirbelung, insbesondere mittels Rotoren, eingesetzt. Durch Zerkleinerung von groben Bestandteilen zu kleineren Einheiten soll ein hoher Dispersionsgrad erreicht werden.

Bei einem bekannten Verfahren dieser Art (DE-A 32 41 011) wird das zu behandelnde Medium von oben in einen trichterförmigen Behälter eingefüllt, den es aufgrund der Schwerkraft von oben nach unten durchströmt und durch eine am unteren Ende des Trichters vorgesehene Ablauföffnung verläßt. Durch diese Vorrichtung wird eine strudelartige Verwirbelung erzeugt, die ein intensives Vermischen der im Medium vorhandenen Bestandteile, beispielsweise Zement und Wasser, bewirken soll. Dieses Verfahren ist auch in einer Weiterentwicklung bekannt geworden (DE-A 33 25 952), bei der ein Zweikammersystem zur Anwendung kommt. Die innere, trichterförmige Kammer dient wiederum der Verwirbelung des die Kammer von oben nach unten aufgrund der Schwerkraft durchströmenden Mediums, während die äußere Kammer der Rückführung des die innere Kammer verlassenden Mediums zur Eintrittsöffnung der inneren Kammer dient. Zur Rückführung wird ein in der senkrechten Behälterachse gelagerter Rotor verwendet, dessen Flügel sich in der äußeren Kammer unterhalb der Austrittsöffnung der inneren Kammer befinden und der das Medium entgegen der Schwerkraft zur Eintrittsöffnung der inneren Kammer zurückfördert.

Diese bekannten Verfahren haben den Nachteil, daß der Wirkungsgrad nicht groß genug ist, um in vernünftigen Zeitmaßstäben einen ausreichenden Dispersionsgrad des behandelten Mediums zu erzielen. Trotz Vorsehung von Propellern zur Unterstützung der Verwirbelungswirkung der Schwerkraft durch Saugen und Pumpen, bleibt der Energieeintrag doch zu gering.

Bei einem anderen bekannten Verfahren (US-A 4,628,391) zum Mischen eines zweiphasigen Flüssigkeitsgemisches ist die Umwälzrichtung bezüglich der genannten Vorrichtung umgekehrt. Die Umwälzströmung wird aber auch hier mit einem Propeller oder Flügelrad bewirkt, wobei das Medium aus einer Kammer angesaugt und in eine zweite Kammer ausgeworfen wird. Daher ist der Energieeintrag zu gering, um einen ausreichenden Dispersionsgrad des behandelnden Mediums in vernünftigen Zeitmaßstäben zu erreichen.

Eine bessere Wirkung wird durch die Verfahrensweise gemäß dem Oberbegriff des Anspruchs 1 erzielt. Diese ist auch aus der Schrift CH-A-298 868 bekannt, wobei dort die eigentliche Vernebelung durch den Aufprall der Flüssigkeit auf Prallflächen erfolgt.

Der Erfindung liegt die Aufgabe zugrunde für eine zusätzliche Zerkleinerung von festen Bestandteilen im zu behandelnden Medium zu sorgen.

Diese Aufgabe wird durch das erfindungsgemäße Verfahren mit den kennzeichnenden Merkmalen des Hauptanspruchs gelöst.

Dadurch daß Sogwirkung so groß gewählt wird, daß flüssige Anteile des Mediums in den Saugkanälen zeitweise in den gasförmigen Zustand übergehen treten Kavitationseffekte auf, die eine zusätzliche Verkleinerung von festen Bestandteilen des Mediums sowie eine zusätzliche Durchmischung des gesamten Mediums bewirken.

Indem das zu behandelnde Medium durch die Sprühvorrichtung vernebelt wird, wird einerseits sowohl die Clusterbildung weitergefördert, als auch andererseits der Dispersionsgrad der Bestandteile des Mediums weiter erhöht. Bei dieser Vernebelung können flüssige Anteile des Mediums teilweise in den Gaszustand übergehen.

Die Förderung des Mediums in die Sprühvorrichtung erfolgt durch Sogwirkung. Dadurch ist ein zusätzlicher Energieeintrag in das Medium zum Zwecke der Zerkleinerung von Bestandteilen des Mediums und zur Dispergierung möglich.

Bei einer vorteilhaften Ausgestaltung des erfindungsgemäßen Verfahrens ist durch wiederholtes Versprühen des Mediums in kurzer Zeit ein hoher Energieeintrag möglich ist, der zu einer schnellen Dispergierung der Bestandteile des Mediums führt. Darüber hinaus wird durch diese Behandlung eine Koagulation bestimmter Bestandteile des Mediums ermöglicht, wodurch diese als Feststoffe von den flüssigen Anteilen des Mediums abgetrennt werden können. Die Koagulation kann beispielsweise durch Clusterbildung erfolgen, welche durch die feinverteilung der Bestandteile mittels der Sprühvorrichtung gefördert wird.

Nach einer vorteilhaften Weiterbildung ist die Sprühvorrichtung als Schleuderrad ausgebildet mit einem Ansaugstutzen, der einerseits mit dem Vorratsbehälter des Mediums in Verbindung steht und andererseits mit radial nach außen gerichteten Kanälen. Die Drehzahl des Schleuderrads und die Querschnitte des Strömungskanäle sind so gewählt, daß das aus den radialen Kanälen austretende Medium vernebelt wird und dabei flüssige Anteile des Mediums teilweise in den Gaszustand übergehen. Durch diese Ausgestaltung wird auf einfache Weise ein hoher Energieeintrag und ein hoher Mediumdurchsatz durch die Sprühvorrichtung ermöglicht, bei gleichzeitiger Gewährleistung der Vernebelung des Mediums durch die Sprühvorrichtung.

Nach einer weiteren vorteilhaften Weiterbildung dieser Merkmale wird durch Regeln der Temperatur des Mediums der Übergang von flüssigen Anteilen des Mediums in die Gasphase gesteuert. Auf diese Weise können die Kavitationseffekte gezielt eingesetzt werden. Insbesondere kann durch Erhöhen der Temperatur des Mediums der Übertritt in die Gasphase von flüssigen Anteilen des Mediums erleichtert werden, so daß die mechanischen Anforderungen zur Erzielung des Kavitationseffektes gering gehalten werden können. Es kann aber auch durch Temperatursteuerung eine möglichst große Dichteänderung des Mediums durch Sogwirkung und Zerstäubung bewirkt werden.

Nach einer weiteren vorteilhaften Ausgestaltung der Erfindung werden die Druckverhältnisse längs der Zuführkanäle des Mediums zur Sprühvorrichtung variiert. Durch diese Ausgestaltung wird der Energieeintrag in das Medium weiter erhöht, beispielsweise durch Förderung der Kavaitationseffekte.

Nach einer weiteren vorteilhaften Ausgestaltung der Erfindung wird das Vermischen verschiedener Anteile des Mediums durch zusätzliche Maßnahmen gefördert, beispielsweise durch die Strömungsführung vor und/oder nach dem Versprühen des Mediums. Derartige Effekte können beispielsweise in Strudeleffekten bestehen, die durch eine entsprechende Strömungsführung erreicht werden.

Eine Vergrößerung der Kavitationseffekte durch verstärkte Gasbildung am Ansaugstutzen könnte auch dadurch erzielt werden, daß die Drehzahl des Schleuderrades variiert wird. Die Veränderung der Strömungsrichtung des Mediums im Ansaugstutzen und im Schleuderrad kann ebenfalls derartige Effekte erzeugen. Hierfür kann es sinnvoll sein, anstelle von radial nach außen gerichteten Kanälen im Schleuderrad geschwungene bzw. gebogene Kanäle vorzusehen.

Eine Vorrichtung zur Durchführung des erfindungsgemäßen Verfahrens ist in der Zeichnung dargestellt und wird im folgenden beschrieben:
Es zeigen
- Fig. 1: einen Vorratsbehälter mit im Vorratsbehälter angeordnetem Schleuderrad und Ansaugstutzen und
- Fig. 2: eine mögliche Anordnung der Strömungskanäle im Schleuderrad.

Die in Fig. 1 dargstellte Vorrichtung weist einen Behälter mit einer flaschenförmigen, nach oben sich verjüngenden Kammer 1 und einer um diese angeordnete glockenförmigen äußeren Kammer 2 auf, die beide rotationssymmetrisch um eine Symmetrieachse 3 angeordnet sind. In den oberen, quasi den Flaschenhals bildenden Bereich der inneren Kammer 1 ist ein Ansaugstutzen 4 eingetaucht, der mit seinem aus dem Flaschenhals der inneren Kammer 1 herausragenden Ende mit einem Schleuderrad 5 formschlüssig verbunden ist. Das Schleuderrad 5 ist ebenfalls rotationssymmetrisch zur Symmetrieachse 3 der beiden Kammern 1 und 2 angeordnet und mit radialen Kanälen 6 versehen, welche vom Bereich um die Rotationsache zur äußeren Begrenzung des Schleuderrads 5 verlaufen und dort in Austrittsöffnungen 7 münden. Andern Ends münden die radialen Kanäle 6 in den Ansaugstutzen 4, wozu sie in Richtung auf die Symmetrieachse 3 abgewinkelt sind.

Auf seiner der inneren Kammer 1 abgewandten Flachseite ist an das Schleuderrad 5 eine Antriebswelle 8 angelenkt, die mit einem nicht dargestellten Antriebsaggregat in Verbindung steht. Die Antriebswelle 8 ist durch eine Ausnehmung 9 in der Außenwand 10 der äußeren Kammer 2 in den Außenraum geführt, wobei zwischen Welle 8 und Außenwand 10 eine Dichtung vorsehbar ist. In ihrem oberen Bereich ist die Außenwand 10 mit einem Überdruckventil 11 und einem Unterdruckventil 12 zur Druckregulierung der äußeren Kammer 2 versehen. In ihrem unteren Bereich weist die Außenwand 10 zwei weitere Ausnehmungen auf, nämlich eine Einlaßöffnung 13 und eine Auslaßöffnung 14. Die flaschenförmige Außenwand 15 der inneren Kammer 1 ist fest mit der äußeren Kammer 2 verbunden, jedoch sind zwischen der inneren Kammer 1 und der äußeren Kammer 2 mehrere Durchlaßöffnungen 16 vorgesehen, vor denen Strömungsbleche 17 angeordnet sind.

Fig. 2 zeigt einen Schnitt durch ein erfindungsgemäßes Schleuderrad 5, bei dem die radialen kanäle 6 bogenförmig von innen nach außen verlaufen, wobei die Austrittsöffnungen 7 annähernd tangential zur äußeren Begrenzung des Schleuderrads 5 angeordnet sind.

Der Austritt aus den Kanälen 6 des Schleuderrades 5 erfolgt über dem Füllstand des zu behandelnden Mediums, wobei der hierfür vorgesehene Raum in der äußeren Kammer 2 mit Luft oder einem anderen geeigneten Gas gefüllt sein kann. Beim Austritt geht das unter starker Rotations- und Zentrifugalbeschleunigung stehende Medium, welches ein Gemisch von verschiedenen Flüssigkeiten und/oder ein Flüssigkeitsfeststoffgemisch sein kann, in Nebel über und wird in das Luft- bzw. Gasvolumen der Kammer geschleudert. Der Nebel wird vom bereits kondensierten bzw. abgesunkenen Medium im Behälter 2 aufgenommen. Durch die Durchlaßöffnungen 16 wird das Medium wieder dem Ansaugstutzen 4 des Schleuderrades 5 zugeführt.

Bei der Durchführung des erfindungsgemäßen Verfahrens kann jedoch auch auf eine geschlossene Behandlungskammer verzichtet werden, indem der Ansaugstutzen des Schleuderrades in das Medium eingetaucht wird, beispielsweise in ein Klärbecken, eine Güllegrube oder ein Gewässer.

Das Verfahren wird solange durchgeführt, bis das gewünschte Behandlungsergebnis eingetreten ist. Das Verfahren kann aber auch kontinuierlich durchgeführt werden, indem dem Vorratsbehälter kontinuierlich Medium zugeführt und nach Passieren der Sprühvorrichtung eine Teilmenge Medium wieder entnommen wird. Dabei muß sichergestellt werden, daß das zu behandelnde Medium mindestens einmal die Sprühvorrichtung passiert.

Folgende Behandlungsergebnisse konnten bislang nachgewiesen werden. Bei der Herstellung von Zement-Wasser-Gemisch konnte ein um mindestens 10% verminderter Wasserbedarf festgestellt werden, bei mindestens gleicher Qualität des Endproduktes. Zusätzlich konnte eine Steigerung der Festigkeit im ausgehärteten Zustand des Zement-Wasser-Gemisches festgestellt werden. Die Rissebildung wurde vermindert. Die Homogenität des Gemisches wurde trotz geringern Wasserbedarfs in kürzerer Zeit erreicht. Die Haftwirkung des Endprodukts ist gegenüber bekannten Zement-Wasser-Gemischen vergrößert. Die Struktur des Gemisches ist feiner, sämiger als bei herkömmlich hergestellten Zement-Wasser-Gemischen. Die mechanischen Festigkeitseigenschaften sind gegenüber herkömmlich hergestellten Zement-Wasser-Gemischen bzw. daraus gebildeten Endprodukten verbessert.

Bei der Behandlung von Gülle bzw. Abwasser konnte eine Klärung des Mediums durch Ausfällen bzw. Sedimentieren fester Bestandteile erreicht werden. Bei dieser Anwendung tritt die Koagulationswirkung des erfindungsgemäßen Verfahrens in den Vordergrund. Durch die erfindungsgemäße Behandlung des Mediums koagulieren Feststoffanteile zu größeren Einheiten, beispielsweise Clustern, und fallen aus. Auf dieselbe Weise kann aus mineralhaltigem Wasser der Mineraltstoffanteil zum großen Teil ausgefällt bzw. sedimentiert werden, so daß demineralisiertes Wasser erhalten wird. Eine weitere Veränderung behandelten Wassers ist wissenschaftlich bislang nicht nachweisbar, jedoch durch verschiedene Folgeerscheinungen bzw. Eigenschaften des behandelten Wassers nahegelegt.

Derartig behandeltes Wasser wurde beispielsweise in der Pflanzenzucht - besseres Pflanzenwachstum -, in der Bodenbehandlung - Verbesserung der Bodenstruktur - und im medizinischen Bereich eingesetzt. Im medizinischen Bereich ergaben sich Hinweise auf eine positive Wirkung auf Heilprozesse, eine Normalisierung des Stoffwechels bei Einnahme behandelten Wassers - vermutlich durch erhöhte Sauerstoffaufnahme des Blutes - und Verhinderung und Reduzierung von Zahnstein bei entsprechender Anwendung behandelten Wassers.

Bei der Abwasserbehandlung sind Hinweise auf eine Verbesserung der Wirkung mikrobiologischer Substanzen vorhanden, die auf eine Aktivierung dieser Substanzen oder einen verbesserten Wirkungsgrad durch Oberflächenvergrößerung der Schadstoffpartikel zurückzuführen ist.

## Patentansprüche

1. Verfahren zur mechanischen Behandlung von flüssigen bis dünnbreiigen Medien, insbesondere Wasser, Abwasser und Wasser-Zement-Gemisch, bei welchem das Medium durch Sogwirkung aus einem Vorratsbehälter (1) in eine Sprühvorrichtung (5) geleitet und aus der Sprühvorrichtung (5) versprüht und dabei vernebelt wird, wobei ein Teil des Mediums beim Vernebeln zeitweise in den Gaszustand übergeht, dadurch gekennzeichnet, daß die Sogwirkung so groß gewählt ist, daß flüssige Anteile des Mediums innerhalb der Saugkanäle (6), zeitweise in den Gaszustand übergehen.

2. Verfahren nach Anspruch 1, dadurch gekennzeichnet, daß das versprühte Medium aufgefangen und der Sprühvorrichtung (5) erneut zugeführt wird.

3. Verfahren nach Anspruch 1 oder 2, dadurch gekennzeichnet, daß die Sprühvorrichtung als Schleuderrad (5) ausgebildet ist, mit einem Ansaugstutzen (4), der einerseits mit dem Vorratsbehälter (1) des Mediums in Verbindung steht und andererseits mit radial nach Außen gerichteten Kanälen (6) und daß das angesaugte Medium durch zentrifugale Wirkung aus der Sprühvorrichtung herausgeschleudert wird.

4. Verfahren nach Anspruch 3, dadurch gekennzeichnet, daß die Sogwirkung zum Ansaugen des Mediums in die Sprühvorrichtung (5) allein durch das Zentrifugieren des Mediums hervorgerufen wird.

5. Verfahren nach einem der vorhergehenden Ansprüche, dadurch gekennzeichnet, daß durch Variation der Temperatur des Mediums der Übergang von flüssigen Anteilen des Mediums in die Gasphase gesteuert wird.

6. Verfahren nach einem der vorhergehenden Ansprüche, dadurch gekennzeichnet, daß die Druckverhältnisse längs der Saugkanäle des Mediums zur Sprühvorrichtung variiert werden.

7. Verfahren nach einem der vorhergehenden Ansprüche, dadurch gekennzeichnet, daß durch die Strömungsführung vor und/oder nach dem Versprühen des Mediums im Medium Strudel erzeugt werden.

## Claims

1. Process for the mechanical treatment of liquid or slightly sludge-like media, particularly water, waste water, and water-cement mixtures, in which the medium is extracted by a suction effect from a storage container (1) and passed into a spraying mechanism (5), and is then sprayed out through the spraying mechanism (5) and thus turned into a fog, with part of the medium changing during the process into the gaseous form, characterised by the suction effect being selected at such a strength that the liquid parts of the medium within the suction channel (6) change into the gaseous state for a time.

2. Process along the lines of Claim 1, characterised by the sprayed medium being retained and passed back into the spraying mechanism (5).

3. Process along the lines of Claims 1 and 2, characterised by the spray mechanism taking the form of a centrifugal wheel (5) with an intake (4) which is connected on the one side with the storage container (1) for the medium and on the other side with channels (6) arranged radially outwards, and by the medium that is drawn in by suction being ejected from the spray mechanism by centrifugal force.

4. Process along the lines of Claim 3, characterised by the suction effect for drawing the medium into the spraying mechanism (5) being generated solely by the centrifuging of the medium.

5. Process along the lines of Claim 3, characterised by the spraying mechanism taking the form of a centrifugal wheel with an intake which is connected on the one side with the storage container for the medium and on the other side with channels arranged radially outwards, and by the speed of rotation of the centrifugal wheel being and the cross-sections of the radial channels being selected in such a manner that the medium leaving the radial channels is turned into a fog and the liquid parts of the medium partly turning into the gaseous state.

6. Process along the lines of Claim 3 or 4, characterised by the strength of the suction effect being selected so that the liquid parts of the medium turn into the gaseous state for a time.

7. Process along the lines of one of the foregoing Claims, characterised by the transition of the liquid parts of the medium into the gaseous phase being controlled by regulating the temperature.

## Revendications

1. Procédé conçu pour le traitement mécanique de milieux liquides à légèrement pâteux, notamment de l'eau, des eaux usées et du mélange eau-ciment, avec lequel le milieu par suite de l'effet d'aspiration qui s'opère est acheminé du réservoir (1) où il est présentement stocké dans un pulvérisateur (5) d'où il est pulvérisé et ce faisant vaporisé, étant entendu qu'une partie du milieu se gazéifie temporairement pendant la vaporisation; procédé caractérisé par le fait qu'on choisira cet effet d'aspiration de sorte à obtenir une gazéification temporaire des parties liquides du milieu à l'intérieur des conduits d'aspiration (6).

2. Procédé conforme à la revendication 1, caractérisé par le fait que le milieu pulvérisé est réacheminé dans le pulvérisateur (5) après avoir été capté.

3. Procédé conforme à la revendication 1 ou 2, caractérisé par le fait que le pulvérisateur a la configuration d'une roue centrifuge (5) dotée d'une tubulure d'aspiration (4) reliée d'une part au réservoir de stockage (1) du milieu et munie d'autre part de conduits (6) orientés radialement vers l'extérieur et caractérisé également par le fait que le milieu aspiré est projeté hors du pulvérisateur compte tenu de l'effet centrifuge.

4. Procédé conforme à la revendication 3, caractérisé par le fait que l'effet d'aspiration nécessaire à l'aspiration du milieu dans le pulvérisateur (5) est uniquement provoqué par la centrifugation du milieu.

5. Procédé conforme à la revendication 3, caractérisé par le fait que le pulvérisateur a la configuration d'une roue centrifuge dotée d'une tubulure d'aspiration reliée d'une part au réservoir de stockage du milieu et munie d'autre part de conduits orientés radialement vers l'extérieur et caractérisé également par le fait qu'on choisira la vitesse de rotation de la roue centrifuge et les sections transversales des conduits d'écoulement de sorte à avoir une vaporisation du milieu s'échappant des conduits radiaux et une gazéification partielle des parties liquides du milieu.

6. Procédé conforme à la revendication 3 ou 5, caractérisé par le fait qu'on choisira l'effet d'aspiration de sorte à obtenir une gazéification temporaire des parties liquides du milieu dans les conduits d'aspiration.

7. Procédé conforme à l'une des revendications précédentes, caractérisé par le fait que la gazéification des parties liquides du milieu est gérée par réglage de la température.
